# EUROPÄISCHE PATENTSCHRIFT

(11) **EP 1 001 877 B1**
(45) Veröffentlichungstag und Bekanntmachung des Hinweises auf die Patenterteilung: **15.09.2004**
(21) Anmeldenummer: 99927821.1
(22) Anmeldetag: 01.06.1999
(51) Int. Cl.: B31B 1/04, B65H 29/12

(54) **FALTSCHACHTELKLEBEMASCHINE ZUR HERSTELLUNG VON FALTSCHACHTELN AUS ZUSCHNITTEN**
MACHINE FOR GLUING FOLDING CARTONS FOR PRODUCING FOLDING CARTONS FROM BLANKS
MACHINE A COLLER LES BOITES PLIANTES POUR LA PRODUCTION DE BOITES PLIANTES A PARTIR DE DECOUPES

(30) Priorität: 04.06.1998 DE 19824982; 27.06.1998 DE 19828819
(43) Veröffentlichungstag der Anmeldung: 24.05.2000
(73) Patentinhaber: Heidelberger Druckmaschinen Aktiengesellschaft, 69115 Heidelberg (DE)
(72) Erfinder: DIEHR, Wolfgang, D-41515 Grevenbroich (DE)
(74) Vertreter: Franzen, Peter
(86) Internationale Anmeldenummer: PCT/EP1999/003784
(87) Internationale Veröffentlichungsnummer: WO 1999/062700

(56) Entgegenhaltungen:
- WO-A-97/14634

## Beschreibung

Die Erfindung betrifft eine Faltschachtelklebemaschine zur Herstellung von Faltschachteln aus Zuschnitten mit einer Einrichtung zum Fördern der Zuschnitte durch die Maschine, wobei die Einrichtung untere Förderriemen, die an einer mittels eines Antriebs quer verschiebbar gelagerten Rollenwange gelagert sind und obere Förderriemen enthält, die ebenfalls an einer quer verschiebbar gelagerten Rollenschiene gelagert sind.

### Stand der Technik

Faltschachtelklebemaschinen zur Herstellung von Faltschachteln aus Zuschnitten weisen bekannterweise mehrere Bearbeitungsstationen auf, die von den Zuschnitten/Schachteln nacheinander durchlaufen werden:

Die Zuschnitte werden zunächst in einem Einleger mit hoher Geschwindigkeit aus einem Stapel nacheinander abgezogen und einzeln entweder direkt einer Faltstation oder zunächst einem sogenannten Vorbrecher zugeführt, der der Faltstation vorgeschaltet ist. In der Faltstation werden die mit einem Klebestreifen versehenen Zuschnitteile zur Herstellung einer Klebeverbindung um 180° umgelegt, also gefaltet. im Vorbrecher werden die Faltlappen vor dem Auftragen von Klebstoff vor- und zurückgefaltet, damit die entsprechenden Längsrillinien durch Knicken um 180° weich und geschmeidig gemacht werden.

Im Anschluß an die Faltstation folgt üblicherweise eine sogenannte Überleitstation, in der die Schachteln gezählt, markiert und - falls schadhaft - ausgeschleust werden können. Danach folgt eine Sammel- und Preßeinrichtung, in der zunächst ein Schuppenstrom aus gefalteten Zuschnitten gebildet wird, der anschließend zwischen Preßbändern für einige Zeit unter Druck gehalten wird, damit die beiden Zuschnitteile an der Klebenaht verbunden werden. Als Abschluß folgt üblicherweise eine Packeinrichtung, in der die flachliegend gefalteten Faltschachteln in Umkartons gepackt werden.

Der Transport der Zuschnitte durch die einzelnen Bearbeitungsstationen erfolgt mittels oberer und unterer Förderriemen, die jeweils auf ihrer den Zuschnitten abgewandten Seite abgestützt sind. In der Regel werden über die Maschinenbreite zwei Paare von schmalen Riemen eingesetzt, die zur Anpassung auf verschiedene Schachtelformate für die optimale Berührungslinie mit den Zuschnitten quer positioniert werden können. Bekannterweise sind die oberen Förderriemen mit ihrer Befestigung anhebbar, damit bei einem Stau in der Maschine die Schachteln entfernt werden können.

Es ist bekannt, die Förderstrecken aus einzelnen Segmenten aufzubauen. Jeder der unteren Transportriemen eines Segments ist in einer sogenannten Rollenwange gelagert, die sich über die gewünschte Förderstrecke erstreckend angeordnet ist und an ihrer Oberseite über ihre Länge eine Reihe von schmalen Rollen enthält, die den oberen Trum des Förderriemens an seiner Unterseite abstützen. Jeder obere Förderriemen eines Segments ist an einer sogenannten Rollenschiene gelagert, die sich ebenfalls in Transportrichtung über die gewünschte Förderstrecke erstreckt und an ihrer Unterseite eine Reihe von Rollen aufweist, von denen die Oberseite der unteren Trums der Förderriemen abgestützt werden. Rollenwangen und Rollenschienen sind jeweils quer positionierbar, damit sie in der gewünschten Arbeitsposition unmittelbar übereinander angeordnet sind, um die Zuschnitte zwischen den fördernden Trums der Förderriemen zu halten und zu transportieren. Zumindest die Förderriemen der unten angeordneten Rollenwangen sind angetrieben. Die Förderriemen der zugehörigen oberen Rollenschienen sind entweder freilaufend gelagert oder-beispielsweise bei der Verarbeitung von dicken Zuschnitten aus Wellpappe - ebenfalls angetrieben, damit keine Markierungen auftreten.

Bei den bekannten Faltschachtelklebemaschinen sind die Teile, an denen die oberen Rollenschienen befestigt sind, konstruktiv sehr aufwendig gestaltet, damit sie synchron zu den zugehörigen Rollenwangen quer positioniert und zugleich angehoben werden können.

### Darstellung der Erfindung

Der Erfindung liegt daher die Aufgabe zugrunde, eine gattungsgemäße Faltschachtelklebemaschine konstruktiv zu vereinfachen. Diese Aufgabe wird mit den Merkmalen des Patentanspruchs 1 gelöst.

Die Unteransprüche enthalten bevorzugte, da besonders vorteilhafte Ausgestaltungen der Erfindung.

### Kurze Beschreibung der Zeichnung

Die Zeichnung dient zur Erläuterung der Erfindung anhand eines vereinfacht dargestellten Ausführungsbeispiels:
- Figur 1: zeigt in einer schematischen Seitenansicht die einzelnen Stationen einer Faltschachtelklebemaschine.
- Figur 2: zeigt in einer perspektivischen Darstellung die Befestigung und die Verstelleinrichtung eines Förderriemenpaares.

### Wege zur Ausführung der Erfindung

In Förderrichtung (von rechts nach links) beginnt die Faltschachtelmaschine mit einem Einleger 1, der die zu verarbeitenden Zuschnitte mit hoher Geschwindigkeit aus einem Stapel nacheinander abzieht und einzeln der nachfolgenden Bearbeitungsstation zuführt. Auf den Einleger 1 folgt ein Vorbrecher 2, der im vorliegenden Ausführungsbeispiel zweistufig ausgebildet ist. Der Vorbrecher 2 enthält Faltelemente, um Faltlappen vor und zurück zu falten, damit die entsprechenden Längsrillinien durch Knicken um 180° weich und geschmeidig gemacht werden. Die zweistufige Ausführungsform ermöglicht es, mehr Längs- und Querrillinien zu brechen und zusätzliche Faltungen durchzuführen. Bei bestimmten Schachtelformen werden auch bereits innerhalb des Vorbrechers Klebstoffauftragwerke angeordnet, um zusätzliche Klebestreifen in Längsrichtung aufzutragen. Auf den Vorbrecher 2 folgt als nächste Arbeitsstation die Faltstation 3, an deren Anfang ein Auftragwerk 4 für Klebstoff, üblicherweise für Leim, angeordnet ist. Das Klebstoffauftragwerk 4 enthält Leimdüsen oder Leimscheiben, von denen der Klebstoff streifenförmig auf die Zuschnitte aufgebracht wird. Anschließend werden die Faltlappen der Zuschnitte von Faltelementen gefaltet.

Die flachliegend gefalteten Schachteln werden anschließend einer Überleitstation 5 zugeführt, von der sie einer nachfolgend angeordneten Sammel- und Preßeinrichtung 6 übergeben werden. Beim Übergang von der Überleitstation 5 zur Sammel- und Preßeinrichtung 6 wird ein Schuppenstrom aus den gefalteten Schachteln hergestellt. Die Sammel- und Preßeinrichtung 6 weist Preßbänder auf, mittels deren die Klebenähte unter Druck gehalten werden, bis der Klebstoff sicher abgebunden ist.

Beim Transport durch den Vorbrecher 2 und die Faltstation 3 werden die flachliegend gefalteten Zuschnitte zwischen oberen und unteren Förderriemen gehalten, wobei üblicherweise zwei Riemenpaare über die Maschinenbreite angeordnet sind, die sich in Förderrichtung aus einzelnen Segmenten aufbauen. Jedes der aus einem oberen und unteren Förderriemen bestehenden Riemenpaare eines Segments muß zur Einstellung der optimalen Angriffsposition an den sich ändernden Zuschnittsformaten querpositionierbar im Rahmen der Maschine gelagert sein. In Figur 2 sind der Aufbau eines Riemenpaares mit seiner Lagerung in der Maschine einschließlich der Mittel zur Querverstellung detailliert dargestellt:

Der untere Förderriemen 7 ist an einer sich in Förderrichtung erstreckenden Rollenwange 8 gelagert, die auf bekannte Weise im Maschinenrahmen aufgehängt und mittels Verstellspindeln querpositionierbar ist. Die in Figur 2 nicht dargestellten Verstellspindeln sind mit ihren Enden in den Seitenwänden 9, 10 der Klebemaschine befestigt. Sie sind mit einem Drehantrieb verbunden, der eine Querverschiebung der Rollenwange 8 bewirkt. An der Oberkante der Rollenwange 8 ist eine Reihe von Rollen 11 frei drehbar befestigt, von denen der obere Trum des Förderriemens 7 abgestützt wird. Der Förderriemen 7 ist endlos in sich geschlossen. Er wird zu Beginn und am Ende der Rollenwange 8 von Riemenscheiben 12, 13 umgelenkt, wobei die auslaufseitig umlenkende Riemenscheibe 13 zum Antreiben des Riemens 7 quer verschiebbar auf einer angetriebenen Welle sitzt, z. B. einer Vielkantwelle, die ebenfalls mit ihren Enden in den Seitenwänden 9, 10 der Maschine gelagert ist. Die Rollenwange 8 mit dem unteren Förderriemen 7 kann so zwischen den Seitenwänden 9, 10 querverschoben werden, um die gewünschte Arbeitsposition einzunehmen.

Der obere Förderriemen 14 ist an einer sogenannten Rollenschiene 15 gelagert, die am unteren Ende eines gabelförmigen Tragteils 16 befestigt ist. Der untere Trum des Förderriemens 14 wird an seiner Oberseite ebenfalls von Rollen abgestützt. Der obere Förderriemen 14 ist entweder frei umlaufend gelagert oder er ist ebenfalls angetrieben, dann allerdings gegensinnig zum unteren Förderriemen 7, damit sich die fördernden Trums beider Riemen 7, 14 in die gleiche Richtung bewegen.

Der obere Teil des Tragteils 16 der Rollenschiene 15 ist als Laufwagen 17 gestaltet, der an einem Tragbalken 18 aufgehängt ist. Der Tragbalken 18 erstreckt sich über die Maschinenbreite in einer gewissen Höhe oberhalb der Förderebene der Zuschnitte. Er ist mit seinen beiden Enden jeweils an einem seitlichen Ständer 19, 20 vertikal bewegbar befestigt. Die Ständer 19, 20 sind an den Seitenwänden 9, 10 der Maschine festgeschraubt. Durch diese Konstruktion ist der Laufwagen 17 mit der daran hängend befestigten Rollenschiene 15 frei querverschiebbar in der Maschine aufgehängt.

Damit die Zuschnitte sicher zwischen den beiden Förderriemen 7, 14 gehalten werden, muß die Rollenschiene 15 jeweils exakt oberhalb einer Rollenwange 8 angeordnet sein. Bei einer Änderung der Position müssen somit die Rollenwange 8 und die Rollenschiene 15 synchron verschoben werden. Dies erfolgt nach der Erfindung mit folgenden, konstruktiv sehr einfachen Mitteln:

Ein in sich geschlossenes, also endloses band- oder seilförmiges Element, vorzugsweise ein Drahtseil 21, ist so zwischen den beiden Seitenplatten 9, 10 der Maschine in seine Längsrichtung frei bewegbar gespannt, daß eine Schlaufe 21 unterhalb der Förderebene der Zuschnitte im Bereich der Rollenwange 8 quer über die Maschinenbreite verläuft. Die zweite Schlaufe 22 am anderen Ende des Drahtseils verläuft parallel zur ersten Schlaufe 21 oberhalb der Förderebene, bevorzugt oberhalb der Rollenschiene 15 im Bereich des Laufwagens 17, quer über die Maschinenbreite. Zwischen der unteren Schlaufe 21 und der oberen Schlaufe 22 werden die beiden Stränge 23 des Drahtseils in einem seitlichen Ständer (Ständer 19) nach oben geführt. Wie aus Figur 2 ersichtlich, beginnt das doppelsträngig geführte Drahtseil an einer Umlenkrolle 24, die an der Innenseite einer Seitenwand (Seitenwand 10) frei drehbar gelagert ist. Eine erste untere Schlaufe 21 verläuft dann geradlinig unterhalb des Bereichs der Rollenwange 8 zu der anderen Seitenwand (Seitenwand 9). Dort werden beide Stränge 23 senkrecht nach oben umgelenkt und verlaufen innerhalb des Ständers 19 nach oben bis in den Bereich oberhalb des Tragbalkens 18. In dieser Höhe werden die beiden Stränge 23 in einen waagerechten Verlauf umgelenkt und verlaufen wieder waagerecht, die Schlaufe 22 bildend, zu der anderen Maschinenseite. Dort ist das Ende der Schlaufe 22 um Umlenkrollen geführt, die frei drehbar an dem Ständer 20 gelagert sind.

Das Drahtseil 21, 22, 23 dient als Schleppseil für die obere Rollenschiene 15, um diese bei einer Querverstellung der Rollenwange 8 synchron mitzuschleppen. Dazu ist die Rollenwange 8 mit einem Strang der unteren Schlaufe 21 über ein laschenförmiges Element 25 verbunden, so daß bei einer Verstellung der Rollenwange 8 mittels des Sprindeltriebs dieser Strang in die entsprechende Richtung mitgezogen wird. Der Laufwagen 17 der Rollenschiene 15 weist eine Klemmeinrichtung 26 auf, mit der er an den anderen Strang der oberen Schlaufe 22 festgeklemmt werden kann. In festgeklemmtem Zustand bewegt sich der Laufwagen 17 mit der daran befestigten Rollenschiene 15 so synchron mit der Rollenwange 8. Er wird bei einer Querverschiebung der Rollenwange 8 in die entsprechende Richtung mitgezogen, ohne daß er einen eigenen Antrieb benötigt.

Bevorzugt ist der unterhalb der oberen Schlaufe 22 angeordnete Tragbalken 18 begrenzt vertikal bewegbar in den Ständern 19, 20 gelagert. Die vertikale Bewegbarkeit des Tragbalkens 18 mit den darauf aufgehängten Rollenschienen 15 ermöglicht es, einen vorbestimmten Abstand zwischen den fördernden Trums der beiden Förderriemen 7, 14 einzustellen. Zugleich können die Rollschienen 15 nach oben in eine Wartungsposition bewegt werden, bei der beispielsweise sich stauende Zuschnitte entfernt werden können. Bevorzugt erfolgt die vertikale Bewegung des Tragbalkens 18 mittels zweier Pneumatikzylinder, die jeweils in einem Ständer 19, 20 angeordnet den Tragbalken 18 nach oben gegen einen einstellbaren Anschlag drücken. Die gewünschte vertikale Position der Rollschienen 15 kann so über die verstellbaren Anschläge eingestellt werden.

## Patentansprüche

1. Faltschachtelklebemaschine zur Herstellung von Faltschachteln aus Zuschnitten mit einer Einrichtung zum Fördern der Zuschnitte durch die Maschine enthaltend:
- Untere Förderriemen (7), die an einer mittels eines Antriebs quer verschiebbar gelagerten Rollenwange (8) gelagert sind und
- obere Förderriemen (14), die an einer quer verschiebbar gelagerten Rollenschiene (15) gelagert sind,
**dadurch gekennzeichnet, daß** ein endloses seil- oder bandförmiges Element, vorzugsweise ein Drahtseil (21), in seine Längsrichtung frei bewegbar doppelsträngig so in der Maschine angeordnet ist, daß
- eine Schlaufe (21 ) unterhalb der Förderebene der Zuschnitte quer über die Maschinenbreite und
- eine zweite Schlaufe (22) parallel zur ersten Schlaufe (21) oberhalb der Förderebene quer über die Maschinenbreite verläuft, wobei
die Rollenwange (8) fest mit einem Strang der unteren Schlaufe (21) verbunden ist und die Rollenschiene (15) an den anderen Strang der oberen Schlaufe (22) festklemmbar ist, so daß die Rollenschiene (15) bei einer Querverschiebung der Rollenwange (8) mitgeschleppt wird.

2. Faltschachtelklebemaschine nach Anspruch 1 , **dadurch gekennzeichnet, daß** die obere Schlaufe (22) oberhalb der Rollenschiene (15) verläuft.

3. Faltschachtelklebemaschine nach Anspruch 2, **dadurch gekennzeichnet, daß** an jeder Seite der Maschine Ständer (19, 20) angeordnet sind, zwischen denen ein Tragbalken (18) mit Abstand oberhalb der Förderebene gelagert ist, wobei die Rollenschiene (15) am unteren Ende eines Tragteils (16) befestigt ist, das an seinem oberen Teil als Laufwagen (17) gestaltet ist, der an dem Tragbalken (18) aufgehängt ist.

4. Faltschachtelklebemaschine nach Anspruch 3, **dadurch gekennzeichnet, daß** die obere Schlaufe (22) des band- oder seilförmigen Elements oberhalb des Tragbalkens (18) verläuft.

5. Faltschachtelklebemaschine nach Anspruch 3 oder 4, **dadurch gekennzeichnet, daß** der Tragbalken (18) vertikal bewegbar an den Ständern (18, 19) gelagert ist.

## Claims

1. A collapsible-box gluing machine for producing collapsible boxes from blanks with a device for transporting the blanks through the machine comprising:
- lower conveyor belts (7) supported on a roller cheek (8) transversely movable by means of a drive and
- upper conveyor belts (14) which are supported on a roller rail (15) which is mounted so as to be transversely movable,
**characterized in that** an endless cable or belt-like element, preferably a wire cable (21), is arranged in the machine in double strands freely movable in its longitudinal direction, so that
- a loop (21) runs below the conveying plane of the blanks across the machine width and
- a second loop (22) runs parallel to the first loop (21) above the conveying plane across the machine width, whereby the roller cheek (8) is rigidly connected with a strand of the lower loop (21) and the roller rail (15) can be securely clamped to the other strand of the upper loop (22), so that the roller rail (15) is entrained during a transverse displacement of the roller cheek (8).

2. The collapsible-box gluing machine according to claim 1, **characterized in that** the upper loop (22) runs above the roller rail (15).

3. The collapsible-box gluing machine according to claim 2, **characterized in that** stands (19, 20) are disposed at each side of the machine, between which a support beam (18) is supported at a distance above the conveying plane, whereby the roller rail (15) is fastened to the lower end of the support part (16), which at its upper end is designed as a traveling carriage (17) which is suspended from the support beam (18).

4. The collapsible-box gluing machine according to claim 3, **characterized in that** the upper loop (22) of the cable or belt-like element runs above the support beam (18).

5. The collapsible-box gluing machine according to claim 3 or 4, **characterized in that** the support beam (18) is supported so as to be vertically movable on the stands (18, 19).

## Revendications

1. Encolleuse de boîte pliante pour la réalisation de boîtes pliantes à partir de découpes avec un dispositif pour l'acheminement des découpes à travers la machine comprenant
- des courroies inférieures de transport (7) qui sont logées sur une joue de galet (8) logée coulissante transversalement au moyen d'un entraînement et
- des courroies supérieures de transport (14) qui sont logées sur une glissière à galet (15) transversalement coulissante,
**caractérisé en ce qu'**un élément en forme de bande ou de câble sans fin, de préférence un câble métallique (21), est disposé à double brin dans sa direction longitudinale librement mobile de telle sorte dans la machine
- qu'une boucle (21) s'étend en dessous du plan de transport des découpes transversalement à la largeur de la machine et
- une seconde boucle (22) s'étend parallèlement à une première boucle (21) au-dessus du plan de transport transversalement au dessus de la largeur de la machine, la joue de galet (8) étant reliée fixement à un brin de la boucle inférieure (21) et la coulisse de galet (15) étant calée sur l'autre brin de la boucle supérieure (22) de sorte que la coulisse de galet (15) est entraînée lors d'un déplacement transversal de la joue de galet (8).

2. Encolleuse de boîte pliante selon la revendication 1, **caractérisée en ce que** la boucle supérieure (22) s'étend au-dessus de la coulisse de galet (15).

3. Encolleuse de boîte pliante selon la revendication 2, **caractérisée en ce que** sur le côté de la machine sont disposés des supports (19, 20), entre lesquelles est logé un longeron support (18) à distance au-dessus du plan de transport, la coulisse de galet (15) étant fixée sur l'extrémité inférieure d'une partie support (16), qui est configurée sur sa partie supérieure en tant que chariot (17) qui est accroché sur le longeron support (18).

4. Encolleuse de boîte pliante selon la revendication 3, **caractérisée en ce que** la boucle supérieure (22) de l'élément en forme de câble ou de bande s'étend au-dessus du longeron support (18).

5. Encolleuse de boîte pliante selon la revendication 3 ou 4, **caractérisée en ce que** le longeron support (18) est logé mobile verticalement sur les supports (18, 19).
